# EUROPÄISCHE PATENTSCHRIFT

(11) **EP 4 421 240 B1**
(45) Veröffentlichungstag und Bekanntmachung des Hinweises auf die Patenterteilung: **05.11.2025**
(21) Anmeldenummer: 23158775.9
(22) Anmeldetag: 27.02.2023
(51) Int. Cl.: E01F 13/12, E01F 13/02, E01F 15/14, E01F 13/04

(54) **ALS TERRORSPERRE EINSETZBARE BARRIERE**
BARRIER USABLE AS TERROR BARRIER
BARRIÈRE POUVANT ÊTRE UTILISÉE COMME BARRIÈRE CONTRE ACT DE TERRORISME

(43) Veröffentlichungstag der Anmeldung: 28.08.2024
(73) Patentinhaber: Oswald Matt Group, 79862 Höchenschwand (DE)
(72) Erfinder: Matt, Oswald, 79774 Albbruck (DE)
(74) Vertreter: Gottschalk, Matthias

(56) Entgegenhaltungen:
- EP-A1- 0 554 234
- EP-A1- 3 686 346
- WO-A1-2020/037379
- AU-A4- 2021 100 074
- DE-A1- 102010 013 776
- DE-U1- 202005 003 489
- GB-A- 2 487 581
- GB-A- 2 496 472
- KR-B1- 101 019 817
- US-A1- 2020 190 753

## Beschreibung

Die Erfindung betrifft eine Barriere für Lastkraftwagen. Die Barriere ist als Terrorsperre einsetzbar, die im öffentlichen Raum einen mit Hilfe eines Lastkraftwagens ausgeübten Anschlag verhindern soll.

### Stand der Technik

Dass Fahrzeuge als tödliche Waffe einsetzbar sind, haben die Anschläge im Jahr 2016 in Berlin und im Jahr 2017 in Barcelona gezeigt. Seither versuchen Städte den öffentlichen Raum mit Hilfe von Barrieren, sogenannten Terrorsperren, zu schützen. Diese werden entweder temporär, beispielsweise zu bestimmten Ereignissen, oder dauerhaft errichtet. Da sie in der Lage sein müssen, sehr schwere Fahrzeuge, wie beispielsweise Lastkraftwagen, an der Weiterfahrt zu hindern, sind sie üblicherweise aus Beton und/oder Stahl gefertigt.

Bekannt sind beispielsweise massive Betonklötze, die im Straßenraum abgesetzt werden, um Fahrzeuge an der Einfahrt in eine Fußgängerzone zu hindern. Die Betonklötze werden üblicherweise nicht im Boden verankert, sondern entfalten die gewünschte Sperrwirkung allein über ihr Gewicht. Aufgrund der fehlenden Verankerung bieten sie jedoch nur einen begrenzten Schutz.

Darüber hinaus sind fest verbaute Sperrvorrichtungen, beispielsweise in Form von Pollern, bekannt. In der Regel können diese bei Bedarf im Boden versenkt und anschließend wieder ausgefahren werden, um den Lieferverkehr nicht zu blockieren. Ferner bleibt auf diese Weise der Zugang für die Feuerwehr und andere Notfalldienste gewahrt. Derartige versenkbare Sperrvorrichtungen benötigen jedoch einen nicht unerheblichen Bauraum unterhalb der Geländeoberkante, der oftmals nicht zur Verfügung steht. Denn in diesem Bereich verlaufen sehr häufig die städtischen Versorgungsleitungen, so dass die Errichtung derartiger Sperrvorrichtungen erst eine Verlegung der Leitungen erforderlich machen würde.

Aus der EP 3 686 346 A1 ist ein Prallschutz in Form mehrerer hintereinander angeordneter Poller oder Bügel bekannt. Ein weiterer pollerartiger Prallschutz ist aus der US 2020/0190753 A1 bekannt. Pollerartige Barrieren gehen aus der AU 2021100074 A4, der GB 2496472 A und der WO 2020/037379 A1 hervor. Die DE 10 2010 013 776 A1 und die DE 20 2005 003 489 U1 offenbaren jeweils einen Fahrradparker in Bügelform.

Die vorliegende Erfindung ist mit der Aufgabe befasst, eine als Terrorsperre einsetzbare Sperrvorrichtung bzw. Barriere für Lastkraftwagen anzugeben, die einerseits einen effektiven Schutz bietet, andererseits keine Verlegung von städtischen Versorgungsleitungen erfordert.

Zur Lösung der Aufgabe werden die Barriere mit den Merkmalen des Anspruchs 1 sowie die Sperrvorrichtung mit den Merkmalen des Anspruchs 11 vorgeschlagen. Vorteilhafte Weiterbildungen der Erfindung sind den jeweiligen Unteransprüchen zu entnehmen.

### Offenbarung der Erfindung

Die vorgeschlagene Barriere ist als Terrorsperre zur Verhinderung eines im öffentlichen Raum mit Hilfe eines Lastkraftwagens ausgeübten Anschlags einsetzbar. Sie umfasst
- einen platten- oder quaderförmigen Grundkörper aus Beton, vorzugsweise aus bewehrtem Beton, und
- mindestens einen auf dem Grundkörper angeordneten und Bügel aus Metall, vorzugsweise aus Stahl oder Edelstahl, der im Wesentlichen C-förmig gestaltet ist und eingerückte und/oder schräg aufeinander zulaufende Endabschnitte aufweist, über die der Bügel unmittelbar oder mittelbar mit dem Grundkörper fest verbunden ist.

Der Grundkörper der vorgeschlagenen Barriere kann in den Boden eingelassen werden, so dass er eine Art Fundament ausbildet. Über den Grundkörper ist die Barriere dann fest im Boden verankert. Vorzugsweise wird der Grundkörper in der Weise in den Boden eingelassen, dass der Grundkörper flächenbündig mit der Oberkante des Geländes, beispielsweise mit dem vorhandenen Straßenbelag, abschließt. Oberhalb des Geländes ist dann nur der mindestens eine Bügel zu sehen, so dass der Eingriff in die Gestaltung des Straßenraums minimal ist.

Die Ausdehnung des Grundkörpers in der Fläche erlaubt eine geringere Höhe h, so dass der Grundkörper insbesondere als eine Platte ausgebildet sein kann. Die Höhe h der Platte beträgt vorzugsweise nicht mehr als 50-60 cm, so dass der Grundkörper nicht tiefer als 50-60 cm in den Boden eingelassen werden muss. Da die städtischen Versorgungsleitungen in der Regel tiefer als 60 cm im Erdreich liegen, erfordert der Einbau des Grundkörpers bzw. der Barriere keine Verlegung der städtischen Versorgungsleitungen.

Beim Einbau wird der Grundkörper in der Weise ausgerichtet, dass der mindestens eine hierauf angeordnete Bügel sich im Wesentlichen parallel zur Fahrtrichtung eines Lastkraftwagens erstreckt, der mit Hilfe der Barriere an der Weiterfahrt gestoppt werden soll. Der mindestens eine als Rammschutz dienende Bügel wird demnach an der Schmalseite angefahren. In dieser Ausrichtung kann der Bügel eine größere Anpralllast aufnehmen, bevor er sich unter der Last verformt. Hinzu kommt, dass der Bügel durch die im Wesentlichen C-förmige Gestaltung eine erhöhte Formsteifigkeit aufweist, so dass zum Verformen des Bügels eine sehr hohe Energie benötigt wird. Bei Aufprall eines Lastkraftwagens wird diese Energie der Bewegungsenergie des Lastkraftwagens entzogen, so dass dieser hierüber zum Stillstand gebracht wird.

Da bei Einbau der Barriere im öffentlichen Straßenraum der mindestens eine Bügel parallel zur Fahrtrichtung ausgerichtet wird, bedarf es zur Ausbildung einer effektiven Sperrvorrichtung einer Barriere mit mehreren Bügeln, die dann parallel zueinander angeordnet sind. Alternativ oder ergänzend können mehrere Barrieren mit jeweils mindestens einem Bügel nebeneinander errichtet werden. Die Achsabstände a der Bügel zueinander sind dann bevorzugt so groß gewählt, dass ein Fahrrad oder ein Kinderwagen problemlos hindurchkommt, nicht aber ein Lastwagen.

Der mindestens eine im Wesentlichen C-förmige Bügel weist bevorzugt einen Querholm auf, der in einem Abstand parallel zum Grundkörper verläuft. Der Abstand einschließlich der Höhe des Querholms ergeben somit die Gesamthöhe H des Bügels. Ferner bevorzugt schließt an beiden Enden des Querholms jeweils ein Bogenabschnitt an, der vorzugsweise kreisbogenförmig verläuft und in einen der beiden Endabschnitte des Bügels übergeht. Jeder der Bogenabschnitts erstreckt sich vorzugsweise über einen Winkelbereich, der zwischen 90° bis und 180° liegt. Der Übergang der Bogenabschnitte in den Querholm und/oder in die Endabschnitte kann somit fließend, das heißt knick- bzw. kantenfrei ausgeführt werden. Dies gilt insbesondere, wenn die beiden Endabschnitte nicht senkrecht zum Grundkörper ausgerichtet sind, sondern schräg aufeinander zulaufen, so dass sie gegenüber dem Grundkörper um einen Winkel α geneigt sind, der kleiner als 90°, vorzugsweise kleiner als 60°, ist. Der Winkel α kann beispielsweise 45° betragen. Die fließenden Übergänge führen unter Last zu einer gleichmäßigen Lastverteilung, so dass die Belastbarkeit des Bügels steigt.

Alternativ können die Endabschnitte des Bügels auch senkrecht zum Grundkörper ausgerichtet sein. In diesem Fall sind sie vorzugsweise gegenüber den Bogenabschnitten eingerückt. "Eingerückt" bedeutet, dass der Achsabstand l der beiden Endabschnitte zueinander kleiner als die Gesamtlänge L des Bügels ist.

Der mindestens eine Bügel ist bevorzugt zumindest abschnittsweise aus einem Rohrprofil hergestellt. Ein Rohrprofil weist bei vergleichsweise geringem Materialeinsatz eine hohe Formsteifigkeit auf. Das heißt, dass durch Verwendung eines Rohrprofils Material eingespart werden kann. Ferner bevorzugt weist das Rohrprofil einen kreisrunden Querschnitt mit einem Außendurchmesser D von mindestens 15 cm, vorzugsweise von mindestens 19 cm, auf. Durch Wahl eines kreisrunden Querschnitts kann der Materialeinsatz bei zugleich maximaler Belastbarkeit des Rohrstücks weiter minimiert werden. Zugleich verringert sich die Verletzungsgefahr, da ein Rohrstück mit kreisrundem Querschnitt keine Kanten aufweist. Dies ist insbesondere von Vorteil, wenn die Barriere im öffentlichen Raum aufgestellt wird. Alternativ oder ergänzend wird vorgeschlagen, dass das Rohrprofil eine Wanddicke d von mindestens 0,8 cm, vorzugsweise von mindestens 1 cm, aufweist. Versuche mit einem Bügel aus einem entsprechenden Rohrprofil haben gezeigt, dass dieser - abhängig von seiner konkreten Form und Größe - in der Lage ist, hohe Anpralllasten aufzunehmen, beispielsweise eine Anpralllast in Fahrtrichtung von 500 kN. Dies gilt insbesondere, wenn der Bügel an seiner Schmalseite senkrecht angefahren wird. Die Konstruktion hält aber auch Stand, wenn das Fahrzeug schräg von der Seite kommt.

Gemäß einer bevorzugten Ausführungsform der Erfindung weist der mindestens eine Bügel eine Gesamtlänge L zwischen 2 m und 3,5 m, vorzugsweise zwischen 2,5 m und 3 m, und/oder eine Gesamthöhe H zwischen 1 m und 1,5 m, vorzugsweise zwischen 1,2 m und 1,4 m, auf. Die Barriere kann in diesem Fall besonders gut als Terrorsperre bei Anschlägen eingesetzt werden, die mit sehr schweren Fahrzeugen, wie Lastkraftwagen, verübt werden. Das Auffahren des Lastkraftwagens führt dann zu einer Verformung des mindestens einen Bügels, so dass dieser unter das Chassis des Fahrzeugs gelangt. Dadurch verkeilen sich der Bügel und das Chassis des Fahrzeugs, wodurch das Fahrzeug sicher zum Stillstand gebracht wird.

In Weiterbildung der Erfindung wird vorgeschlagen, dass die Barriere mindestens zwei Bügel aufweist, die in einem Achsabstand a zueinander parallel angeordnet sind. Die Anpralllast eines auffahrenden Fahrzeugs kann in diesem Fall auf mehrere Bügel verteilt werden, so dass die Einzelbelastung eines Bügels geringer ist. Der Achsabstand a der Bügel zueinander beträgt vorzugsweise 0,5 m bis 1,8 m, weiterhin vorzugsweise 0,8 m bis 1,5 m. Idealerweise ist der Achsabstand a ausreichend groß gewählt, so dass Fahrräder und Kinderwagen problemlos zwischen zwei Bügeln hindurchgelangen, nicht aber Lastkraftwagen.

Nicht nur der mindestens eine Bügel, sondern auch die Verankerung des mindestens einen Bügels im Grundkörper muss hohen Anpralllasten standhalten. In Weiterbildung der Erfindung wird daher vorgeschlagen, dass die Endabschnitte des mindestens einen Bügels jeweils mit einer Kopfplatte verbunden, vorzugsweise verschweißt, sind. Über die Kopfplatten kann der Bügel unmittelbar oder mittelbar mit dem Grundkörper verbunden werden. Die Schweißverbindung zwischen den Endabschnitten und den Kopfplatten stellt eine besonders robuste Verbindung des Bügels mit den Kopfplatten dar.

Bevorzugt sind die mit den Endabschnitten verbundenen Kopfplatten mit Metallplatten verbunden, die im Grundkörper verankert sind. Der mindestens eine Bügel ist demnach nicht unmittelbar, sondern mittelbar über die Metallplatten mit dem Grundkörper verbunden. Die mittelbare Verbindung über die Metallplatten weist eine höhere Belastbarkeit auf, da die Metallplatten vorab in den Grundkörper integriert werden können, insbesondere bei der Herstellung des Grundkörpers bereits mit in die Schalung eingelegt werden können. Die Metallplatten bilden somit einen integralen Bestandteil des Grundkörpers aus. Sofern der Grundkörper bewehrt ist, kann eine Verbindung mit der Bewehrung hergestellt werden, um die Metallplatten im Grundkörper zu verankern.

Vorteilhafterweise sind die Kopfplatten des mindestens einen Bügels mit den Metallplatten des Grundkörpers verschraubt. Der mindestens eine Bügel und der Grundkörper können somit als separate Teile gelagert und transportiert werden, was Lager- und Transportraum einzusparen hilft. Die Verbindung durch Verschrauben erfolgt dann erst am jeweiligen Einbauort. Ein weiterer Vorteil besteht darin, dass nach einem Aufprall ggf. nur der mindestens eine Bügel ausgetauscht werden muss, während der Grundkörper - nach Begutachtung - im Erdreich verbleiben kann.

Bevorzugt sind die Metallplatten flächenbündig in den Grundkörper eingelassen. Kanten, die eine Gefahrenstelle, insbesondere eine Stolperfalle, darstellen könnten, werden auf diese Weise vermieden. Dies ist insbesondere bei Einbau der Barriere im öffentlichen Raum von Bedeutung.

Bevorzugt sind die Metallplatten über angeschweißte Ankerelemente im Grundkörper verankert. Als Ankerelemente können beispielsweise angeschweißte Ankerbolzen dienen, die tief in den Grundkörper eindringen und einen Anschluss an die Bewehrung des Grundkörpers ermöglichen. Die Ankerelemente sind hierzu bevorzugt an der Unterseite der Metallplatten angeordnet.

Ferner bevorzugt sind die Metallplatten über angeschweißte Schraubbolzen mit den Kopfplatten des Bügels verschraubt. Über die Lage der Schraubbolzen kann die genaue Positionierung des mindestens einen Bügels vorgegeben werden. Die Schraubbolzen sind hierzu bevorzugt auf der Oberseite der Metallplatten angeordnet, so dass sie über den Grundkörper vorstehen und der Bügel von oben aufgesetzt werden kann. In den Kopfplatten des Bügels sind des Weiteren bevorzugt Öffnungen zur Aufnahme der Schraubbolzen vorgesehen, so dass nach dem Aufsetzen des Bügels die Verbindung nur noch durch Aufschrauben einer Mutter gesichert werden muss.

Die vorstehend beschriebene Art der Verbindung des mindestens einen Bügels mit dem Grundkörper stellt nur eine bevorzugte Art der Verbindung dar. Ihr Vorteil ist, dass sie fest und damit besonders robust ist. Eine weitere bevorzugte Art der Verbindung wird nachfolgend beschrieben. Bei dieser Art der Verbindung bleibt der mindestens eine Bügel beweglich, insbesondere gegenüber dem Grundkörper verschiebbar, so dass er aus einer Sperrposition in eine Durchfahrtsposition verfahren werden kann. Die Sperrvorrichtung bleibt somit für ausgewählte Fahrzeuge passierbar, beispielsweise für Fahrzeuge des Anlieferverkehrs oder Fahrzeugen von Rettungsdiensten, wie Sanitäter und Feuerwehr.

Gemäß einer weiteren bevorzugten Ausführungsform der Erfindung sind daher die Endabschnitte des mindestens einen Bügels über eine gemeinsame Metallplatte verbunden, die gegenüber dem Grundkörper verschiebbar gelagert ist. Sofern die Barriere mehr als einen Bügel umfasst, sind vorzugsweise alle Bügel auf der einen Metallplatte angeordnet und über die Metallplatte gegenüber dem Grundkörper verschiebbar gelagert.

Bevorzugt ist die Metallplatte über parallel zueinander und senkrecht in Bezug auf den mindestens einen Bügel verlaufende Stege verschiebbar gelagert. Die parallel verlaufenden Stege ermöglichen eine Führung der Metallplatte. Vorzugsweise sind die Stege an der dem Grundkörper zugwandten Seite, das heißt an der Unterseite der Metallplatte angeordnet. Dadurch, dass die Stege senkrecht in Bezug auf den mindestens einen Bügel ausgerichtet sind, wird der mindestens eine Bügel bei einer Verschiebung der Metallplatte nicht vor und zurück, sondern seitlich verschoben. Bei einer Sperrvorrichtung, die aus mehreren nebeneinander angeordneten Barrieren ausgebildet ist, kann somit der Abstand zwischen den Bügeln zweier benachbarter Barrieren vergrößert werden, so dass ggf. Fahrzeuge hindurchfahren können. Sofern die Bügel beider Barrieren verschiebbar sind, erfolgt die Verschiebung des mindestens einen Bügels auf der linken Seite nach links und des mindestens einen Bügels auf der rechten Seite nach rechts, so dass eine größere Durchfahrtsöffnung geschaffen wird.

Zur verschiebbaren Lagerung der Metallplatte sind vorzugsweise die Stege in Führungen aufgenommen. Die Führungen erleichtern eine Verschiebung der Metallplatte, da eine Materialpaarung gewählt werden kann, die zu einer geringen Gleitreibung zwischen den Stegen und den Führungen führt. Alternativ oder ergänzend können die Gleitreibung mindernde Beschichtungen an den Stegen und/oder Führungen vorgesehen werden. Die Führungen sind vorzugsweise in den Grundkörper eingelassen, so dass von diesen keine Verletzungsgefahr ausgeht. Ferner wird vorgeschlagen, dass die Führungen hinterschnitten ausgeführt sind, beispielsweise T-förmig oder schwalbenschwanzförmig. Die Stege der Metallplatte sind dann entsprechend geformt, so dass diese formschlüssig in den Führungen aufgenommen sind. Der Formschluss verhindert, dass Bügel und Metallplatte von unbefugten Dritten aus den Führungen gehoben werden können.

Ferner bevorzugt ist in den Grundkörper ein Linearantrieb zum Verschieben der Metallplatte und des mindestens einen hierauf angeordneten Bügels integriert. Mit Hilfe des Linearantriebs kann die Verschiebung gezielt gesteuert, insbesondere ferngesteuert, werden. Der Linearantrieb kann beispielsweise ein Spindeltrieb, ein Schraubgetriebe, ein Kugel- oder Rollengewindetrieb, ein Trapezgewindetrieb, ein Linearmotor, ein Pneumatik- oder Hydraulikzylinder, eine Gasdruckfeder, ein Zahnstangengetriebe oder ein Zahnriemenantrieb sein oder einen solchen umfassen.

Des Weiteren wird vorgeschlagen, dass in den Grundkörper im Bereich mindestens einer Außenecke ein Eckbeschlag integriert ist. Der Eckanschlag erleichtert das Verbinden der Barriere mit einer weiteren Barriere, so dass mehrere Barrieren eine effektive Sperrvorrichtung ergeben, die Fahrzeuge an der Durchfahrt hindert. Der Eckbeschlag ist vorzugsweise aus Metall gefertigt, so dass er besonders robust ist. Alternativ oder ergänzend wird vorgeschlagen, dass der Eckbeschlag mindestens eine Öffnung zum Einsetzen eines Spannelements, beispielsweise einer Klammer, aufweist. Mit Hilfe des Spannelements können dann die beiden Barrieren miteinander verspannt werden.

Eckbeschläge der vorstehend genannten Art sind insbesondere aus dem Containerbau bekannt. Sie ermöglichen das Verspannen mehrerer Container miteinander. Der mindestens eine in den Grundkörper integrierte Eckbeschlag kann analog ausgebildet sein. Durch angeschweißte Ankerelemente kann der Eckbeschlag im Grundkörper fest verankert werden. Bevorzugt wird der mindestens eine Eckbeschlag bei der Herstellung des Grundkörpers mit in die Schalung eingelegt und mit der Bewehrung verbunden.

Darüber hinaus wird eine Sperrvorrichtung mit mindestens einer erfindungsgemäßen Barriere vorgeschlagen. Bei einem Weg geringer Breite kann bereits eine Barriere ausreichen, ein Lastkraftwagen an der Durchfahrt zu hindern. Für den Fall, dass eine Barriere nicht ausreicht, wird eine Sperrvorrichtung mit mehreren Barrieren vorgeschlagen, die nebeneinander angeordnet sind, so dass die Bügel parallel zueinander ausgerichtet sind. Das heißt, dass die Bügel zugleich parallel zur Fahrtrichtung eines herannahenden Lastkraftwagens ausgerichtet sind. Fährt dieses auf einen Bügel auf, verformt sich dieser in Längsrichtung. Die zum Verformen benötigte Energie wird der Bewegungsenergie des Lastkraftwagens entnommen, so dass dieses gestoppt wird.

Bevorzugt sind die Grundkörper zweier benachbarter Barrieren verbunden, vorzugsweise miteinander verspannt. Die Barriere kann dadurch noch schwerer verschoben werden, so dass sie einem auffahrenden Lastkraftwagen standhält. Das Verspannen kann beispielsweise mit Hilfe der zuvor beschriebenen Eckbeschlägen in Verbindung mit geeigneten Spannelementen bewirkt werden.

Bei der Ausbildung einer Sperrvorrichtung mit mehreren nebeneinander angeordneten Barrieren ist vorzugsweise der Abstand zwischen den Bügeln der mehreren Barrieren so groß gewählt, dass Fahrräder und Kinderwagen problemlos hindurchfahren können, nicht aber Lastkraftwagen Sofern die Sperrvorrichtung durchlässig für den Lieferverkehr und/oder Fahrzeugen von Rettungsdiensten sein muss, wird vorgeschlagen, dass die Sperrvorrichtung mindestens eine Barriere mit mindestens einem über eine Metallplatte verschiebbar gelagerten Bügel umfasst. Durch Verschieben der Metallplatte kann dann der Abstand zwischen diesem Bügel und dem Bügel der benachbarten Barriere vergrößert werden, so dass eine Durchfahrt möglich ist. Ferner kann auch der mindestens eine Bügel der benachbarten Barriere über eine Metallplatte verschiebbar gelagert sein, so dass auch große Fahrzeuge hindurchfahren können.

Sofern die Sperrvorrichtung mindestens zwei Barrieren mit über Metallplatten verschiebbar gelagerten Bügeln umfasst, sind vorzugsweise die zwei Barrieren nebeneinander und in gespiegelter Anordnung angeordnet. Die Bügel der beiden Barrieren werden dann zum Freigeben einer Durchfahrt gegenläufig verschoben, so dass die Breite der Durchfahrt maximal ist.

Bevorzugte Ausführungsformen der Erfindung werden nachfolgend anhand der beigefügten Zeichnungen näher erläutert. Diese zeigen:
Fig. 1 einen Längsschnitt durch eine erste bevorzugte Ausführungsform einer erfindungsgemäßen Barriere,
Fig. 2 eine Draufsicht auf den Grundkörper der Barriere der Figur 1,
Fig. 3 einen vergrößerten Ausschnitt der Figur 2 im Bereich der Bügelverankerung,
Fig. 4 einen vergrößerten Ausschnitt der Figur 1 im Bereich der Bügelverankerung,
Fig. 5 eine perspektivische Darstellung einer erfindungsgemäßen Sperrvorrichtung mit mehreren gemäß der Figur 1 ausgebildeten Barrieren,
Fig. 6 eine Draufsicht auf die Sperrvorrichtung der Figur 5,
Fig. 7 eine Seitenansicht der Sperrvorrichtung der Figur 5,
Fig. 8 einen vergrößerten Ausschnitt der Figur 6,
Fig. 9 einen vergrößerten Ausschnitt der Figur 7.
Fig. 10 einen Längsschnitt durch eine weitere erfindungsgemäße Barriere,
Fig. 11 einen vergrößerten Ausschnitt der Figur 10 im Bereich der Bügellagerung,
Fig. 12 eine perspektivische Darstellung einer weiteren erfindungsgemäßen Sperrvorrichtung mit Barrieren gemäß der Figur 1 und Barrieren gemäß der Figur 10,
Fig. 13 eine Draufsicht auf die Sperrvorrichtung der Figur 12 und
Fig. 14 eine Seitenansicht der Sperrvorrichtung der Figur 12.

### Ausführliche Beschreibung der Zeichnungen

Die in der Figur 1 dargestellte Barriere 1 ermöglicht die Ausbildung einer Sperrvorrichtung 2, die Lastkraftwagen an der Durchfahrt hindert. Mit Hilfe der Barriere 1 können somit Terrorsperren errichtet werden.

Die dargestellte Barriere 1 weist einen Grundkörper 3 aus Beton sowie zwei Bügel 4 aus Metall auf, die jeweils C-förmig gestaltet und parallel zueinander angeordnet sind (siehe auch Figur 5). Die C-Form wird durch einen parallel zum Grundkörper 3 ausgerichteten Querholm 4.3, hieran anschließende Bogenabschnitte 4.4, 4.5 sowie an die Bogenabschnitte 4.4, 4.5 anschließende schräg verlaufende Endabschnitte 4.1, 4.2 ausgebildet. Der Achsabstand 1 zwischen den Enden der Endabschnitten 4.1, 4.2 ist somit kleiner als die Gesamtlänge L des Bügels 4. Die Enden sind somit eingerückt. Die Endabschnitte 4.1, 4.2 sind aufgrund ihres schrägen Verlaufs gegenüber dem Grundkörper 3 um einen Winkel α geneigt, wobei der Winkel α vorliegend 45° beträgt.

Die Endabschnitte 4.1, 4.2 sind mit Kopfplatte 5 verbunden, idealerweise verschweißt, die wiederum mit in den Grundkörper 3 eingelassenen Metallplatten 6 verbunden, vorliegend verschraubt sind. Wie insbesondere der Figur 4 zu entnehmen ist, sind die Metallplatten 6 über Ankerelemente 7 im Grundkörper 3 fest verankert.

Auf der Oberseite der Metallplatten 6 sind Schraubbolzen 8 aufgeschweißt, über welche die Kopfplatten 5 mit dem Metallplatten 6 verschraubt sind.

Der Figur 2, die eine Draufsicht auf den Grundkörper 3 der Barriere 1 der Figur 1 zeigt, ist zu entnehmen, dass pro Bügel 4 jeweils zwei Metallplatten 6 in den Grundkörper 3 eingelassen sind. Jede Metallplatte 6 weist an ihrer Oberseite sechs Schraubbolzen 8 auf (siehe Figur 3). In den Kopfplatten 5 der Bügel 4 sind in entsprechender Anzahl und Anordnung Ausnehmungen 16 vorgesehen, so dass die Kopfplatten 5 auf die Metallplatten 6 gesetzt und mit diesen verschraubt werden können (siehe Figur 4).

Zur Ausbildung einer Sperrvorrichtung 2 werden vorzugsweise mehrere Barrieren 1 nebeneinander angeordnet, wie beispielhaft in der Figur 5 dargestellt. Die Bügel 4 der Barrieren 1 sind dabei parallel zueinander sowie parallel zur Fahrtrichtung eines herannahenden Lastkraftwagens (nicht dargestellt) ausgerichtet.

Wie ferner in den Figuren 6 und 7 dargestellt, werden die Grundkörper 3 der Barrieren 3 dicht gestoßen und mit Hilfe von Spannelementen 15 miteinander verspannt. Hierzu sind jeweils in den Eckbereichen der Grundkörper 3 Eckbeschläge 13 eingelassen. Wie insbesondere den Figuren 8 und 9 zu entnehmen ist, weisen die Eckbeschläge 13 Öffnungen 14 auf, in die Spannelemente 15 einsetzbar sind. Die Spannelemente 15 sind vorliegend als Klammern ausgebildet, die auf einem Bolzen 16 verschiebbar angeordnete Klemmkörper 17 aufweisen, die in Eingriff mit den Öffnungen 14 der Eckbeschläge 13 bringbar sind. Die Eckbeschläge 13 sind analog den Metallplatten 6 über Ankerelemente 7 in den Grundkörpern 3 verankert.

Die Draufsicht der Figur 6 zeigt, dass die Grundkörper 3 quadratisch ausgebildet sind und jeweils eine Breite B aufweisen, die einer Tiefe T entspricht. Die Tiefe T wird parallel zur Längserstreckung der Bügel 4 gemessen. Die Breite B bzw. die Tiefe T beträgt vorliegend jeweils 3 m. Die Gesamtlänge L der Bügel 4 ist mit 2,9 m geringfügig kleiner gewählt. Der Achsabstand a zwischen den Bügeln 4 derselben Barriere 1 entspricht dem Achsabstand a zwischen den Bügeln 4 zweier benachbarter Barrieren 1, so dass alle Bügel 4 in gleichem Abstand zueinander angeordnet sind. Der Achsabstand a beträgt vorliegend 1,5 m. Die Gesamthöhe H der Bügel 4 beträgt 1,3 m und die Höhe h des Grundkörpers 3 0,6 m. Für alle angegebenen Abmessungen gilt, dass diese nur beispielhaft gewählt sind und grundsätzlich andere Abmessungen wählbar sind.

Eine weitere bevorzugte Ausführungsform einer erfindungsgemäßen Barriere 1 ist in der Figur 10 dargestellt. Die Bügel 4 sind wiederum C-förmig gestaltet, an ihren Endabschnitten 4.1, 4.2 jedoch nicht mit Kopfplatten 5, sondern mit einer gemeinsamen Metallplatte 9 verbunden, idealerweise verschweißt. Wie insbesondere der Figur 11 zu entnehmen ist, weist die Metallplatte 9 an ihrer Unterseite Stege 10 auf, die T-förmig gestaltet sind und in hinterschnitten ausgeführten Führungen 11 eingesetzt sind, die wiederum in den Grundkörper 3 eingelassen sind. Die Metallplatte 9 ist über die Stege 10 und die Führungen 11 verschiebbar gegenüber dem Grundkörper 3 gelagert. Zur Verringerung der Reibung ist zwischen den Stegen 10 und den Führungen 11 vorliegend jeweils ein Lagerkörper 18 aus Kunststoff eingelegt.

Figur 12 zeigt, wie durch Verschieben der Bügel 4 zweier benachbarter Barrieren 1 einer Sperrvorrichtung 2 bei Bedarf eine Durchfahrtsmöglichkeit geschaffen werden kann. In der Figur 12 sind hierzu die Bügel 4 der beiden mittleren Barrieren 1 auseinandergeschoben. Die beiden äußeren Barrieren 1 sind gemäß der Figur 1 ausgebildet, so dass deren Bügel 4 nicht verschiebbar sind. Bei der Sperrvorrichtung 2 der Figur 12 werden demnach unterschiedliche Barrieren 1 miteinander kombiniert.

Wie insbesondere den Figuren 13 und 14 zu entnehmen ist, kann die Versschiebung der über die Metallplatte 9 und die Stege 10 verschiebbar gelagerten Bügel 4 über einen Linearantrieb 12 bewirkt werden, der in den Grundkörper 3 der jeweiligen Barriere 1 integriert ist. Vorliegend wird der Linearantrieb 12 aus einem Spindeltrieb in Kombination mit einem Elektromotor ausgebildet (siehe auch Figuren 13 und 14). Andere Linearantriebe sind aber auch umsetzbar.

### Bezugszeichenliste

- 1: Barriere
- 2: Sperrvorrichtung
- 3: Grundkörper
- 4: Bügel
4.1 Endabschnitt
4.2 Endabschnitt
4.3 Querholm
4.4 Bogenabschnitt
4.5 Bogenabschnitt
- 5: Kopfplatte
- 6: Metallplatte
- 7: Ankerelement
- 8: Schraubbolzen
- 9: Metallplatte
- 10: Steg
- 11: Führung
- 12: Linearantrieb
- 13: Eckbeschlag
- 14: Öffnung
- 15: Spannelement
- 16: Bolzen
- 17: Klemmkörper
- 18: Lagerkörper

## Patentansprüche

1. Als Terrorsperre einsetzbare Barriere (1) zur Verhinderung eines im öffentlichen Raum mit Hilfe eines Lastkraftwagens ausgeübten Anschlags, umfassend
- einen platten- oder quaderförmigen Grundkörper (3) aus Beton, vorzugsweise aus bewehrtem Beton, und
- mindestens einen auf dem Grundkörper (3) angeordneten Bügel (4) aus Metall, vorzugsweise aus Stahl oder Edelstahl, der im Wesentlichen C-förmig gestaltet ist und Endabschnitte (4.1, 4.2) aufweist, über die der Bügel (4) unmittelbar oder mittelbar mit dem Grundkörper (3) fest verbunden ist, **dadurch gekennzeichnet, dass** die Endabschnitte (4.1, 4.2) eingerückt und/oder schräg aufeinander zulaufend sind.

2. Barriere (1) nach Anspruch 1,
**dadurch gekennzeichnet, dass** der mindestens eine Bügel (4) zumindest abschnittsweise aus einem Rohrprofil hergestellt ist, das vorzugsweise
- einen kreisrunden Querschnitt mit einem Außendurchmesser (D) von mindestens 15 cm, vorzugsweise von mindestens 19 cm, und/oder
- eine Wanddicke (d) von mindestens 0,8 cm, vorzugsweise von mindestens 1 cm, aufweist.

3. Barriere (1) nach Anspruch 1 oder 2,
**dadurch gekennzeichnet, dass** die Endabschnitte (4.1, 4.2) des mindestens einen Bügels (4) jeweils mit einer Kopfplatte (5) verbunden, vorzugsweise verschweißt, sind.

4. Barriere (1) nach Anspruch 3,
**dadurch gekennzeichnet, dass** die mit den Endabschnitten (4.1, 4.2) verbundenen Kopfplatten (5) mit Metallplatten (6) verbunden, vorzugsweise verschraubt, sind, die im Grundkörper (3) verankert und/oder flächenbündig eingelassen sind.

5. Barriere (1) nach Anspruch 4,
**dadurch gekennzeichnet, dass** die Metallplatten (6) über angeschweißte Ankerelemente (7) im Grundkörper (3) verankert sind und/oder über angeschweißte Schraubbolzen (8) mit den Kopfplatten (5) des Bügels (4) verschraubt sind.

6. Barriere (1) nach Anspruch 1 oder 2,
**dadurch gekennzeichnet, dass** die Endabschnitte (4.1, 4.2) des mindestens einen Bügels (4) über eine gemeinsame Metallplatte (9) verbunden sind, die gegenüber dem Grundkörper (3) verschiebbar gelagert ist.

7. Barriere (1) nach Anspruch 6,
**dadurch gekennzeichnet, dass** die Metallplatte (9) über parallel zueinander und senkrecht in Bezug auf den mindestens einen Bügel (4) verlaufende Stege (10) verschiebbar gelagert ist.

8. Barriere (1) nach Anspruch 7,
**dadurch gekennzeichnet, dass** zur verschiebbaren Lagerung der Metallplatte (9) die Stege (10) in Führungen (11) aufgenommen sind, die vorzugsweise in den Grundkörper (3) eingelassen und/oder hinterschnitten ausgeführt sind.

9. Barriere (1) nach einem der vorhergehenden Ansprüche,
**dadurch gekennzeichnet, dass** in den Grundkörper (3) ein Linearantrieb (12) zum Verschieben der Metallplatte (9) und des mindestens einen hierauf angeordneten Bügels (4) integriert ist, wobei vorzugsweise der Linearantrieb (12) ein Spindeltrieb, ein Schraubgetriebe, ein Kugel- oder Rollengewindetrieb, ein Trapezgewindetrieb, ein Linearmotor, ein Pneumatik- oder Hydraulikzylinder, eine Gasdruckfeder, ein Zahnstangengetriebe oder ein Zahnriemenantrieb ist oder umfasst.

10. Barriere (1) nach einem der vorhergehenden Ansprüche,
**dadurch gekennzeichnet, dass** in den Grundkörper (3) im Bereich mindestens einer Außenecke ein Eckbeschlag (13) integriert ist, der vorzugsweise aus Metall gefertigt ist und/oder mindestens eine Öffnung (14) zum Einsetzen eines Spannelements (15), beispielsweise einer Klammer, aufweist.

11. Sperrvorrichtung (2) mit mindestens einer Barriere (1) nach einem der vorhergehenden Ansprüche, vorzugsweise mit mehreren Barrieren (1), die nebeneinander angeordnet sind, so dass die Bügel (4) parallel zueinander ausgerichtet sind.

12. Sperrvorrichtung (2) nach Anspruch 11,
**dadurch gekennzeichnet, dass** die Grundkörper (3) zweier benachbarter Barrieren (1) verbunden, vorzugsweise miteinander verspannt, sind.

13. Sperrvorrichtung (2) nach Anspruch 11 oder 12,
**dadurch gekennzeichnet, dass** die Sperrvorrichtung (2) mindestens eine Barriere (1) mit mindestens einem über eine Metallplatte (9) verschiebbar gelagerten Bügel (4) umfasst.

14. Sperrvorrichtung (2) nach Anspruch 13,
**dadurch gekennzeichnet, dass** die Sperrvorrichtung (2) mindestens zwei Barrieren (1) mit über Metallplatten (9) verschiebbar gelagerten Bügeln (4) umfasst, wobei vorzugsweise die zwei Barrieren (1) nebeneinander und in gespiegelter Anordnung angeordnet sind.

## Claims

1. A barrier (1) that can be used as a terror barrier to prevent an attack carried out in a public space with the aid of a truck, comprising
- a plate-shaped or cuboidal base body (3) of concrete, preferably reinforced concrete, and
- at least one bracket (4) that is arranged on the base body (3) and made of metal, preferably steel or stainless steel, wherein said bracket is essentially designed in a C-shaped manner and has end sections (4.1, 4.2), by means of which the bracket (4) is firmly connected to the base body (3) in a direct or indirect manner,
**characterized in that** the end sections (4.1, 4.2) are set back and/or extend obliquely toward one another.

2. The barrier (1) according to claim 1,
**characterized in that** the at least one bracket (4) is at least sectionally made of a tubular profile that preferably has
- a circular cross section with an outside diameter (D) of at least 15 cm, preferably at least 19 cm, and/or
- a wall thickness (d) of at least 0.8 cm, preferably at least 1 cm.

3. The barrier (1) according to claim 1 or 2, **characterized in that** the end sections (4.1, 4.2) of the at least one bracket (4) are respectively connected, preferably welded, to a head plate (5).

4. The barrier (1) according to claim 3,
**characterized in that** the head plates (5), which are connected to the end sections (4.1, 4.2), are connected, preferably screwed, to metal plates (6) that are anchored in the base body (3) and/or recessed therein flush with its surface.

5. The barrier (1) according to claim 4,
**characterized in that** the metal plates (6) are anchored in the base body (3) by means of anchoring elements (7) welded on the metal plates and/or screwed to the head plates (5) of the bracket (4) by means of stud bolts (8) welded on the metal plates.

6. The barrier (1) according to claim 1 or 2,
**characterized in that** the end sections (4.1, 4.2) of the at least one bracket (4) are connected by means of a common metal plate (9) that is mounted so as to be displaceable relative to the base body (3).

7. The barrier (1) according to claim 6,
**characterized in that** the metal plate (9) is displaceably mounted by means of webs (10) that extend parallel to one another and perpendicular in relation to the at least one bracket (4).

8. The barrier (1) according to claim 7, **characterized in that** the displaceable mounting of the metal plate (9) is realized **in that** the webs (10) are received in guides (11) that preferably are recessed in the base body (3) or designed in an undercut manner.

9. The barrier (1) according to one of the preceding claims,
**characterized in that** a linear drive (12) for displacing the metal plate (9) and the at least one bracket (4) arranged thereon is integrated into the base body (3), wherein the linear drive (12) preferably is or comprises a spindle drive, a screw drive, a ball or roller screw drive, a trapezoidal screw drive, a linear motor, a pneumatic or hydraulic cylinder, a gas pressure spring, a rack and pinion drive or a geared belt drive.

10. The barrier (1) according to one of the preceding claims,
**characterized in that** a corner fitting (13) is integrated into the base body (3) in the region of at least one outer corner, wherein said corner fitting preferably is made of metal and/or has at least one opening (14) for inserting a clamping element (15) such as a clamp.

11. A stopping device (2) with at least one barrier (1) according to one of the preceding claims, preferably with multiple barriers (1) that are arranged adjacent to one another in such a way that the brackets (4) are aligned parallel to one another.

12. The stopping device (2) according to claim 11, **characterized in that** the base bodies (3) of two adjacent barriers (1) are connected, preferably braced against one another.

13. The stopping device (2) according to claim 11 or 12,
**characterized in that** the stopping device (2) comprises at least one barrier (1) with at least one bracket (4) that is displaceably mounted by means of a metal plate (9).

14. The stopping device (2) according to claim 13,
**characterized in that** the stopping device (2) comprises at least two barriers (1) with brackets (4) that are displaceably mounted by means of metal plates (9), wherein the two barriers (1) preferably are arranged adjacent to one another and in a mirrored arrangement.

## Revendications

1. Barrière (1) utilisable en tant que barrage antiterroriste, destinée à éviter un attentat exercé dans le domaine public à l'aide d'un véhicule automobile, comprenant
- un corps de base (3) en forme de plaque ou de parallélépipède en béton, de préférence en béton armé et
- au moins un étrier (4) en métal, de préférence en acier ou en acier inoxydable, placé sur le corps de base (3), qui est conçu sensiblement en forme de C et qui comporte des parties d'extrémité (4.1, 4.2), par l'intermédiaire desquelles l'étrier (4) est fixement assemblé directement ou indirectement avec le corps de base (3),
**caractérisée en ce que** les parties d'extrémité (4.1, 4.2) sont engagées et / ou convergent en oblique l'une vers l'autre.

2. Barrière (1) selon la revendication 1,
**caractérisée en ce que** l'au moins un étrier (4) est fabriqué au moins en partie en un profilé tubulaire, qui comporte de préférence
- une section transversale circulaire, d'un diamètre extérieur (D) d'au moins 15 cm, de préférence d'au moins 19 cm, et / ou
- une épaisseur de paroi (d) d'au moins 0,8 cm, de préférence d'au moins 1 cm.

3. Barrière (1) selon la revendication 1 ou 2, **caractérisée en ce que** les parties d'extrémité (4.1, 4.2) de l'au moins un étrier (4) sont assemblées chacune, de préférence soudées avec une plaque de tête (5).

4. Barrière (1) selon la revendication 3,
**caractérisée en ce que** les plaques de tête (5) assemblées avec les parties d'extrémité (4.1, 4.2) sont assemblées, de préférence vissées avec des plaques métalliques (6), qui sont ancrées et / ou encastrées à fleur de surface dans le corps de base (3).

5. Barrière (1) selon la revendication 4,
**caractérisée en ce que** les plaques métalliques (6) sont ancrées dans le corps de base (3) par l'intermédiaire d'éléments d'ancrage (7) soudés sur elles et / ou sont vissées avec les plaques de tête (5) de l'étrier (4) par l'intermédiaire de boulons filetés (8) soudés sur elles.

6. Barrière (1) selon la revendication 1 ou 2,
**caractérisée en ce que** les parties d'extrémité (4.1, 4.2) de l'au moins un étrier (4) sont assemblées par l'intermédiaire d'une plaque métallique (9) commune, qui est logée de manière déplaçable par rapport au corps de base (3).

7. Barrière (1) selon la revendication 6,
**caractérisée en ce que** la plaque métallique (9) est logée de manière déplaçable (4) par l'intermédiaire de barrettes (10) s'écoulant à la parallèle les unes des autres et à la perpendiculaire par rapport à l'au moins un étrier.

8. Barrière (1) selon la revendication 7,
**caractérisée en ce que** pour le logement déplaçable de la plaque métallique (9), les barrettes (10) sont réceptionnées dans des guidages (11), qui sont encastrés de préférence dans le corps de base (3) et / ou réalisés avec des contre-dépouilles.

9. Barrière (1) selon l'une quelconque des revendications précédentes,
**caractérisée en ce que** dans le corps de base (3) est intégré un entraînement linéaire (12), destiné à déplacer la plaque métallique (9) et l'au moins un étrier (4) placé sur celle-ci, de préférence l'entraînement linéaire (12) étant ou comprenant un mécanisme à broche, un engrenage hélicoïdal, une vis à billes ou à rouleaux, une vis trapézoïdale, un moteur linéaire, un vérin pneumatique ou hydraulique, un ressort à gaz, un engrenage à crémaillère ou un entraînement par courroie dentée.

10. Barrière (1) selon l'une quelconque des revendications précédentes,
**caractérisée en ce que** dans le corps de base (3) est intégrée dans la zone d'au moins un angle extérieur une ferrure d'angle (13), qui est fabriquée de préférence en métal et / ou qui comporte au moins un orifice (14), destiné à insérer un élément de serrage (15), par exemple une agrafe.

11. Dispositif de barrage (2), doté d'au moins une barrière (1) selon l'une quelconque des revendications précédentes, de préférence doté de plusieurs barrières (1), qui sont placées côte à côte, de sorte que les étriers (4) soient orientés à la parallèle les uns des autres.

12. Dispositif de barrage (2) selon la revendication 11,
**caractérisé en ce que** les corps de base (3) de deux barrières (1) voisines sont assemblés, de préférence contraints l'un avec l'autre.

13. Dispositif de barrage (2) selon la revendication 11 ou 12,
**caractérisé en ce que** le dispositif de barrage (2) comprend au moins une barrière (1), dotée d'au moins un étrier (4) logé de manière déplaçable par l'intermédiaire d'une plaque métallique (9).

14. Dispositif de barrage (2) selon la revendication 13,
**caractérisé en ce que** le dispositif de barrage (2) comprend au moins deux barrières (1), dotées d'étriers (4) logés de manière déplaçable par l'intermédiaire de plaques métalliques (9), de préférence les deux barrières (1) étant placées côte à côte et en agencement spéculaire.
